# EUROPÄISCHE PATENTSCHRIFT

(11) **EP 0 527 824 B1**
(45) Veröffentlichungstag und Bekanntmachung des Hinweises auf die Patenterteilung: **04.01.1995**
(21) Anmeldenummer: 91908642.1
(22) Anmeldetag: 30.04.1991
(51) Int. Cl.: C11D 1/835

(54) **VERWENDUNG EINER KOMBINATION IONISCHER UND NICHTIONISCHER TENSIDE**
USE OF A COMBINATION OF IONIC AND NON-IONIC TENSIDES
UTILISATION D'UNE COMBINAISON DE TENSIO-ACTIFS IONIQUES ET NON IONIQUES

(30) Priorität: 09.05.1990 DE 4014859
(43) Veröffentlichungstag der Anmeldung: 24.02.1993
(73) Patentinhaber: Henkel Kommanditgesellschaft auf Aktien, 40191 Düsseldorf (DE)
(72) Erfinder: GEKE, Jürgen, D-4000 Düsseldorf (DE); STEDRY, Bernd, D-4152 Kempen 1 (DE); HIRTHE, Raina, W-5000 Köln 40 (DE)
(86) Internationale Anmeldenummer: EP9100823
(87) Internationale Veröffentlichungsnummer: WO9117233

(56) Entgegenhaltungen:
- EP-A- 0 054 894
- EP-A- 0 054 895
- EP-A- 0 254 208
- DE-A- 2 556 499

## Beschreibung

Die vorliegende Erfindung betrifft die Verwendung einer Kombination ionischer und nichtionischer Tenside - gegebenenfalls mit üblichen Zusatzstoffen - zur Reinigung harter Oberflächen. Für solche Aufgaben werden üblicherweise sogenannte "Industriereiniger" eingesetzt.

Derartige Industriereiniger werden hauptsächlich in der Automobilindustrie sowie deren Zulieferindustrien zur Reinigung und Passivierung vorwiegend in Spritzreinigungsanlagen verwendet. Sie eignen sich zur Zwischen- und Endreinigung spanlos sowie spangebend bearbeiteter Teile in Aggregate- und Montagewerken. Praktisch alle relevanten Materialien, wie Eisen und Stahl, Aluminium, Silumin, Kupfer, Messing, Zink und Kunststoffe, können behandelt werden und die Mehrzahl aller Kontaminationen auf organischer oder anorganischer Basis, wie Kühlschmierstoffe, Rostschutzöle, Bearbeitungsöle, Ziehhilfsmittel, Pigmente und leichter Metallabrieb, können entfernt werden. Derartige Reinigungsmittel können auch in üblichen Tauchverfahren Anwendung finden, jedoch ist deren Anwendung im Spritzverfahren üblicherweise bevorzugt.

Die chemischen Basiskomponenten derartiger Industriereiniger sind üblicherweise Tenside und organische Korrosionsinhibitoren. Die letzteren gewährleisten einen temporären Korrosionsschutz während und nach der Behandlung. Zusätzlich enthalten derartige Reinigungsmittel in der Regel Substanzen, die in der Lage sind, einer unerwünschten Schaumentwicklung entgegenzuwirken. Der Einsatz solcher schauminhibierender Zusätze ist in den meisten Fällen dadurch bedingt, daß die von den Substraten abgelösten und in den Reinigungsbädern sich ansammelnden Verunreinigungen als Schaumbildner wirken.

Daneben kann die Verwendung von sogenannten Antischaummitteln auch aufgrund der Tatsache erforderlich sein, daß die Reinigungsmittel selbst Bestandteile enthalten, die unter den vorgegebenen Arbeitsbedingungen - d.h. insbesondere bei Spritzverfahren - zu unerwünschter Schaumbildung Anlaß geben, beispielsweise anionische Tenside oder bei der jeweiligen Arbeitstemperatur schäumende nichtionische Tenside.

Aus "Ullmanns Encyklopädie der technischen Chemie", 4. Auflage, Band 22 (1982), Seiten 489 bis 493, ist die Verwendung von Fettalkohol-polyethylenglykolethern - auch Fettalkohol-ethoxylate genannt - als Tensidkomponente in Wasch- und Reinigungsmitteln bekannt. Jedoch sind derartige Anlagerungprodukte von Ethylenoxid an Fettalkohole nicht für den Einsatz in Spritzverfahren geeignet, da sie bei Anwendungstemperaturen im Bereich von 15 bis 80 °C stark schäumen. Es ist ferner bekannt, Fettalkohol-ethoxylatpropoxylate als schwach schäumende Waschrohstoffe einzusetzen; vgl. beispielsweise den vorstehend zitierten Ullmann-Band, Seite 494.

DE-A-36 20 011 beschreibt Kationtenside auf der Basis von quartären Ammoniumverbindungen und ihre Verwendung in Reinigungsmitteln. Die Kationtenside werden im alkalischen pH-Wert-Bereich neben weiteren Reinigerbestandteilen verwendet.

EP-A-0 116 151 beschreibt ein Verfahren zur Regenerierung bzw. zum Recycling von wäßrigen Entfettungs- und Reinigungslösungen durch Zusatz von kationischen Tensiden oder kationisch modifizerten Polymeren oder Gemischen daraus.

In der EP-A-0 054 894 wird ein tensidhaltiges Gemisch zur maschinellen Reinigung harter Oberflächen im alkalischen Flottenbereich beschrieben, welches nichtionische Tenside vom Typ der Alkyl-ethoxylate oder -propoxylate (Komponente A), quartäre Ammoniumverbindungen (Komponente B) und fluorierte Alkohole (Komponente C) enthält. Als nichtionische Tenside kommen unter anderem Alkyl-polyethylenglykol-Mischether des Typs C₆₋₂₂-Alkyl - 5 bis 20 EO - C₁₋₄-Alkyl (EO = Ethylenoxideinheiten) in Frage. Die in den Beispielen genannten nichtionischen Tenside dieses Typs enthalten als C₁₋₄-Alkylrest ausschließlich tertiäre Butylgruppen. Die quartären Ammoniumverbindungen weisen ausschließlich kurze bis mittlere C-Ketten - bis zu maximal 12 C-Atomen - auf. Zudem ist hierbei ein Zusatz an fluorierten Alkoholen als Antischaummittel erforderlich.

Die EP-A-0 054 895 beschreibt gleichfalls ein Tensidgemisch zur Reinigung harter Oberflächen im alkalischen Flottenbereich, welches nichtionische Tenside (Komponente A) und ausgewählte quartäre Ammoniumverbindungen als kationische Tenside (Komponente B) enthält. Als nichtionische Tenside kommen hierbei Alkyl-polyethylenglykol-Mischether des Typs C₆₋₁₈-Alkyl - 6 bis 12 EO - C₁₋₄-Alkyl in Frage, wobei wiederum die in den Beispielen genannten Verbindungen dieses Typs als C₁₋₄-Alkylrest ausschließlich tertiäre Butylgruppen enthalten. Die quartären Ammoniumverbindungen weisen hierbei ausschließlich kurze bis mittlere C-Ketten - bis zu maximal 8 C-Atomen - auf.

Die DE-A-25 56 499 betrifft schaumarme Desinfektionsreiniger, die als nichtionische Tenside unter anderem Alkyl-polyethylenglykol-Mischether des Typs C₆**₋₂**₂-Alkyl - 5 bis 50 EO - tert. Butyl enthalten. Zusätzlich können derartige Formulierungen als desinfizierend wirkende Komponente unter anderem quartäre Ammoniumverbindungen, die auch langkettige Alkylreste mit 8 bis 18 C-Atomen aufweisen, enthalten.

Gegenstand der EP-A-0 254 208 sind schaumarme und/oder schaumdämpfende Tensidgemische, die auch für den Einsatz im Bereich der maschinellen Spritz- bzw. Hochdruckreinigung bei Temperaturen unterhalb 50 °C geeignet sind. Diese Gemische enthalten die folgenden nichtionischen Tenside: Endgruppenverschlossene Polyethylenglykolether des Typs C₈**₋**₁₈-Alkyl - 3 bis 7 EO - C₄**₋**₈-Alkyl (Komponente I), Alkylpolyalkylenglykol-Mischether des Typs C₈**₋**₁₈-Alkyl - 1 bis 3 EO - 3 bis 6 PO -H (Komponente II, mit PO = Propylenoxideinheiten) sowie gegebenenfalls Alkyl-(poly)-propylenglykolether des Typs C₁₆**₋**₂₂-Alkyl - 1 bis 3 PO-H (Komponente III).

Der vorliegenden Erfindung lag demgegenüber die Aufgabe zugrunde, Tensid-Kombinationen zur Reinigung harter Oberflächen bereitzustellen, welche im gesamten anwendungstechnisch relevanten Temperaturbereich, nämlich im Bereich von 15 bis 80 °C, schaumarme Eigenschaften zeigen und somit für den Einsatz in Spritzverfahren geeignet sind. Darüber hinaus sollen diese Tensid-Kombinationen ein hohes Reinigungsvermögen und ausgezeichnete Benetzungseigenschaften gegenüber den damit behandelten Substraten aufweisen; ferner sollen sich diese Tensid-Kombinationen mit in Industriereinigern üblichen Zusätzen gut konfektionieren lassen, ein gutes, fleckenfreies Ablaufen der Reinigungsmittellösungen von den behandelten Substratoberflächen ermöglichen und demulgierende Eigenschaften bezüglich nicht-selbstemulgierender Öle und Fette aufweisen. Des weiteren sollen vorteilhafte elektrostatische Effekte erzielt werden.

Überraschenderweise hat sich gezeigt, daß Mischungen von speziellen ionischen und nichtionischen Tensiden über einen weiten Mischungsbereich die in der vorstehenden Aufgabenstellung beschriebenen Forderungen voll erfüllen.

Die vorliegende Erfindung betrifft somit die Verwendung einer Kombination ionischer und nichtionischer Tenside, enthaltend:
(a) mindestens eine quartäre Ammoniumverbindung der allgemeinen Formel (I)

   R¹(-CHOH-CHR²)ₙ-N⁺R³R⁴R⁵ X⁻ (I)

   in der
   - R¹: ein linearer oder verzweigter Alkylrest mit 1 bis 22 C-Atomen,
   - R²: Wasserstoff oder ein linearer oder verzweigter Alkylrest mit 1 bis 21 C-Atomen sein kann,
   wobei die Gesamtzahl der C-Atome der Substituenten R¹ und R² im Bereich von 10 bis 22 liegt,
   - n: = 0 oder 1 ist,
   - R³ und R⁴: für Methyl, Ethyl, 2-Hydroxyethyl oder Hydroxypropyl,
   - R⁵: für Alkylreste mit 4 bis 6 C-Atomen oder Phenalkylreste mit 1 bis 3 C-Atomen im Alkylrest und
   - X⁻: für Halogenid oder das Anion einer organischen Säure mit 4 bis 15 C-Atomen stehen
   und
(b) mindestens einen Alk(en)yl-polyethylenglykol-Mischether der allgemeinen Formel (II)

   R⁶-O-(CH₂CH₂-O)ₛ-R⁷ (II)

   in der
   - R⁶: einen linearen Alkylrest mit 8 bis 10 C-Atomen,
   - s: eine Zahl im Bereich von 3,5 bis 4,5 und
   - R⁷: einen linearen Alkylrest mit 4 C-Atomen bedeuten,
   wobei das Gewichtsverhältnis der Komponenten (a) : (b) im Bereich von 20 : 1 bis 1 : 20 liegt, zur Reinigung von harten Oberflächen.
   Besonders bevorzugt ist ein Gewichtsverhältnis der Komponenten (a) : (b) von 2 : 1 bis 1 : 10.
   Als Anion der quartären Ammoniumverbindung X⁻ sind insbesondere bevorzugt Benzoat, oder mit CH₃, NH₂, NO₂, COOH, OH oder SO₃H monosubstituiertes Benzoat oder Isononanoat als Anionen von organischen Säuren. Als Halogenid findet insbesondere Chlorid oder Bromid Verwendung.
   Als quartäre Ammoniumverbindung eignen sich insbesondere Lauryldimethylbenzylammoniumchlorid, N-Benzyl-N-2-hydroxydodecyl-N,N-dimethylammoniumisononanoat oder N-Benzyl-N-2-hydroxydodecyl-N,N-dimethylammoniumbenzoat.
   In der allgemeinen Formel (II) der Tensidkomponente (b) steht R⁶ mithin für einen linearen Alkylrest mit 8 bis 10 C-Atomen. Als Substituent R⁶ kommen somit die folgenden Reste in Frage: n-Octyl, n-Nonyl, und n-Decyl. Die Anzahl der Ethoxyreste im Molekül - Index s - liegt hier im Bereich von 3,5 bis 4,5. Der Substituent R⁷ in der allgemeinen Formel (II) steht für einen linearen Alkylrest mit 4 C-Atomen, somit für n-Butyl. Derartige Alk(en)yl-ethoxylat-Mischether, die auch als endgruppenverschlossene Fettalkohol-polyethylenglykolether bezeichnet werden, werden in den DE-A-33 15 951, 37 27 378 und 38 00 490 näher beschrieben. In diesen DE-A wird auch die Herstellung dieser nichtionischen Tenside im einzelnen offenbart.
   Die erfindungsgemäße Tensid-Kombination erfüllt voll die Anforderungen der vorstehend aufgezeigten Aufgabenstellung. Die erfindungsgemäße Kombination der speziellen Komponenten (a) und (b) bedingt neben einem hohen Reinigungsvermögen insbesondere eine wirkungsvolle Demulgierung anionischer Tenside bzw. Emulgatoren, wobei - selbst beim Einsatz im Spritzverfahren - keine störende Schaumentwicklung auftritt.
   Der Tensidkombination, bestehend aus den Komponenten (a) und (b), können gegebenenfalls noch weitere Komponenten zugegeben werden. Es handelt sich dabei um
(c) mindestens ein Alk(en)yl-ethoxylat der allgemeinen Formel (III)

   R⁸-O(CH₂CH₂-O)ₘ-H (III)

   in der
   - R⁸: einen linearen oder verzweigten Alkylrest oder Alkenylrest mit 6 bis 18 C-Atomen oder einen cyclischen Alkylrest mit 5 bis 6 C-Atomen und
   - m: eine Zahl im Bereich von 2 bis 12
   bedeuten und/oder
(d) mindestens ein Alk(en)yl-ethoxylatpropoxylat der allgemeinen Formel (IV)

   R⁹-O(CH₂CH₂O)ₚ-A-H (IV)

   in der
   - R⁹: einen linearen oder verzweigten Alkylrest oder Alkenylrest mit 6 bis 18 C-Atomen oder einen cyclischen Alkylrest mit 5 bis 6 C-Atomen,
   - p: eine Zahl im Bereich von 2 bis 10 und
   - A: Reste vom Typ -(CH₂-CH(CH₃)-O)_{q} und -(CH(CH₃)-CH₂-O)ᵣ- bedeuten, wobei die Summe (q + r) eine Zahl im Bereich von 2 bis 8 ist.

Bezüglich der gegebenenfalls verwendbaren Tensidkomponenten (c) und (d) gilt im einzelnen das Folgende:

In der vorstehend genannten allgemeinen Formel (III) der Komponenten (c) steht R⁸ für einen linearen oder verzweigten Alkylrest oder Alkenylrest mit 6 bis 18 C-Atomen. Als Substituent R⁸ kommen somit die folgenden Reste in Frage: n-Hexyl, n-Heptyl, n-Octyl, n-Nonyl, n-Decyl, n-Undecyl, n-Dodecyl, n-Tridecyl, n-Tetradecyl, n-Pentadecyl, n-Hexadecyl, n-Heptadecyl und n-Octadecyl sowie die verzweigtkettigen Isomere der genannten Alkylreste.

Anstelle der gesättigten Alkylreste kann R⁸ auch die ungesättigten Alkylreste (Alkenylreste) mit einer Anzahl von C-Atomen im oben genannten Bereich bedeuten, die gleichfalls linear oder verzweigt sein können. Ferner kann R⁸ auch für einen cyclischen Alkylrest mit 5 bis 6 C-Atomen, d.h. Cyclopentyl oder Cyclohexyl, stehen. Die Anzahl der Ethoxyreste im Molekül - Index m - liegt im Bereich von 2 bis 12.

Im Sinne der Erfindung werden bevorzugt solche Verbindungen der allgemeinen Formel (III) als Komponente (c) eingesetzt, in denen R⁸ einen linearen Alkylrest oder Alkenylrest mit 6 bis 18 C-Atomen und m eine Zahl im Bereich von 2 bis 10 bedeuten. Gemäß einer besonders bevorzugten Ausführungsform der vorliegenden Erfindung verwendet man als Tensidkomponente (c) das Umsetzungsprodukt von Octanol (R⁸ = linearer Alkylrest mit 8 C-Atomen) mit 4 Molen Ethylenoxid.

Zur Herstellung von Verbindungen der allgemeinen Formel (III) sei beispielsweise auf die vorstehend zitierte Ullmann-Monographie verwiesen. Derartige Produkte sind auch im Handel erhältlich, beispielsweise unter der Markenbezeichnung Dehydol^{R} (Henkel KGaA, Düsseldorf).

In der vorstehend genannten allgemeinen Formel (IV) der Tensidkomponenten (d) steht R⁹ für eine linearen oder verzweigten Alkylrest oder Alkenylrest mit 6 bis 18 C-Atomen oder einen cyclischen Alkylrest mit 5 bis 6 C-Atomen. Als Substituent R⁹ kommen somit alle diejenigen Reste in Frage, die vorstehend bereits im Zusammenhang mit dem Substituenten R⁸ der allgemeinen Formel (III) erläutert worden sind. Die Anzahl der Ethoxyreste im Molekül - Index p - liegt im Bereich von 2 bis 10. Der Substituent A in der allgemeinen Formel (IV) steht für Propoxyreste, wobei die Anzahl der Propoxyreste - Index (q + r) - im Bereich von 2 bis 8 liegt.

Im Sinne der Erfindung werden als Komponente (d) bevorzugt solche Verbindungen der allgemeinen Formel (IV) eingesetzt, in denen R⁹ einen linearen Alkylrest mit 8 bis 18 C-Atomen, p eine Zahl im Bereich von 2 bis 5 und A Propoxyreste bedeuten, und die Summe (q + r) eine Zahl im Bereich von 4 bis 6 ist. Gemäß einer besonders bevorzugten Ausführungsform der vorliegenden Erfindung verwendet man als Tensid-Komponenten (d) das Umsetzungsprodukt von technischem Laurylalkohol - der Alkylreste mit 12 bis 18 C-Atomen aufweist (davon ca. 80 % mit 12 bis 14 C-Atomen) - mit 2 bis 4 Molen Ethylenoxid und 4 bis 6 Molen Propylenoxid oder das Umsetzungsprodukt von n-Octanol mit 2 bis 6 Molen Ethylenoxid und 2 bis 5 Molen Propylenoxid.

Zur Herstellung von Verbindungen der allgemeinen Formel (IV) sei beispielsweise gleichfalls auf die vorstehend zitierte Ullmann-Monographie verwiesen. Auch derartige Produkte sind im Handel erhältlich, beispielsweise unter der Markenbezeichnung DEHYPON^{R}-LS bzw. -LT (Henkel KGaA, Düsseldorf).

Die erfindungsgemäß zu verwendenden Tensid-Kombinationen aus kationischem Tensid (a) und nichtionischem Tensid (b) zeichnen sich ferner durch ein bestimmtes Gewichtsverhältnis der Komponenten (a) : (b) aus, welches im Bereich von 20 : 1 bis 1 : 20, vorzugsweise im Bereich von 2 : 1 bis 1 : 10, liegt.

Sind neben dem nichtionischen Tensid (b) außerdem die nichtionischen Tenside (c) und/oder (d) im Gemisch enthalten, so gelten diese Verhältnisse auch für (a) : [(b) + (c)], (a) : [(b) + (d)] und (a) : [(b) + (c) + (d)].

Die Mischether in (b) und die gegebenenfalls enthaltenen ethoxylierten und/oder propoxylierten Fettalkohole [(c) und/oder (d)] sind in ihrer Summe als nichtionische Tenside zu verstehen. Das Verhältnis von Mischether (b) zu ethoxylierten und/oder propoxylierten Fettalkoholen [(c) und/oder (d)] beträgt zwischen 10 : 1 und 1 : 10.

Die erfindungsgemäß zu verwendenden Tensid-Kombinationen zeichnen sich durch ein hohes Reinigungs- und Demulgiervermögen bei Temperaturen im Bereich von 15 bis 80 °C aus. In dem genannten Temperaturbereich sind sie darüberhinaus auch im Spritzverfahren problemlos verwendbar, da sie keine unerwünschte Schaumentwicklung bedingen. Weitere Vorteile sind: sehr gute Benetzungseigenschaften, Ermöglichung von fleckenfreiem Ablaufen der Reinigungsflüssigkeiten vom Reinigungsgut, sehr gute demulgierende Eigenschaften bezüglich nicht-selbstemulgierender Öle und Fette, Erzielung antistatischer Effekte, eine gute Konfektionierbarkeit mit in Industriereinigern üblicherweise verwendeten Zusatzstoffen sowie eine geringe Schaumhöhe in der Schaumschlagapparatur nach Götte (DIN 53902).

Als Zusatzstoffe, die im Sinne der Erfindung vorzugsweise zusätzlich zu den erfindungsgemäß zu verwendenden Tensid-Kombinationen eingesetzt werden, kommen in Frage: Gerüstsubstanzen und/oder Komplexbildner, Korrosionsinhibitoren sowie Basen oder Säuren. Gegebenenfalls können auch noch Stabilisatoren, Lösungsvermittler oder antimikrobielle Wirkstoffe als Zusätze Verwendung finden.

Als Gerüstsubstanzen und/oder Komplexbildner können beispielsweise Alkalimetallorthophosphate, -polyphosphate, -silikate, -borate, -carbonate, -polyacrylate und -gluconate eingesetzt werden, sowie Phosphonsäuren oder Phosphonoalkancarbonsäuren bzw. deren wasserlösliche Alkalimetallsalze, beispielsweise 1-Hydroxyethan-1,1-diphosphonsäure oder 2-Phosphonobutan-1,2,4-tricarbonsäure. Geradkettige oder verzweigte aliphatische Carbonsäuren bzw. deren Salze sind als wirkungsvolle Korrosionsinhibitoren geeignet. Insbesondere werden hierbei Alkanolaminsalze von geradkettigen oder verzweigten Monocarbonsäuren mit 8 bis 11 C-Atomen als Korrosionsinhibitoren verwendet. Je nach Anwendungszweck können die wäßrigen Lösungen der erfindungsgemäß zu verwendenden Tensid-Kombinationen sauer oder auch alkalisch sein; dementsprechend enthalten sie überschüssige Säure oder aber Basen, beispielsweise Natriumhydroxid und/oder Kaliumhydroxid.

Die Herstellung der erfindungsgemäß zu verwendenden Tensid-Kombinationen erfolgt durch einfaches Vermischen der einzelnen Komponenten. In gleicher Weise erfolgt auch die Herstellung entsprechender pulverförmiger oder flüssiger Reinigungmittel durch Vermischen der erfindungsgemäß zu verwendenden Tensid-Kombinationen mit den anderen Zusatzstoffen und gegebenenfalls Wasser. Im Sinne der Erfindung enthalten derartige Reinigungsmittel 1 bis 70 Gew.-%, vorzugsweise 2 bis 20 Gew.-% der erfindungsgemäß zu verwendenden Tensid-Kombinationen.

Im Sinne der Erfindung werden die erfindungsgemäß zu verwendenden Tensid-Kombinationen vorzugsweise in Form von mit Wasser verdünnten Anwendungslösungen eingesetzt. Vorzugsweise enthalten derartige Anwendungslösungen die erfindungsgemäß zu verwendenden Tensid-Kombinationen in Konzentrationen von 0,0001 bis 1,5 Gew.-%, insbesondere von 0,0005 bis 0,5 Gew.-%. Solche gebrauchsfertigen Anwendungslösungen, die im Sinne der Erfindung zur Reinigung harter Oberflächen im Spritzverfahren eingesetzt werden, besitzen einen pH von ≧ 7. Die Herstellung solcher Anwendungslösungen erfolgt durch einfaches Vermischen der Tensid-Kombinationen mit Wasser.

Die Erfindung wird durch die nachstehenden Beispiele näher erläutert.

### Beispiel 1

### Erfindungsgemäße Tensid-Kombinationen und Vergleichs-Formulierungen (*)

Die nachstehend verwendeten Abkürzungen haben die folgende Bedeutung: EO = Ethylenoxid, PO = Propylenoxid.
- A*: 20 Teile Octanol + 4 EO (c)
20 Teile Octanol/Decanol + 3 EO-butylether (b)
7 Teile Lauryldimethylbenzylammoniumchlorid (a)
30 Teile Fettalkohol C₁₂₋₁₈ + 2 EO + 4 PO (d)
- B*: 4 Teile Decanol + 2,9 EO (c)
36 Teile Decanol + 2 EO-butylether (b)
7 Teile Lauryldimethylbenzylammoniumchlorid (a)
- C: 2 Teile Octanol/Hexadecanol + 4 EO (c)
4 Teile Octanol/Decanol + 4 EO-butylether (b)
5 Teile N-Benzyl-N-2-hydroxydodecyl-N,N-dimethylammoniumisononanoat (a)
- D*: 6 Teile Octadecenol + 2 EO (c)
2 Teile Fettalkohol C₁₂₋₁₄ + 10 EO-butylether (b)
13 Teile N-Benzyl-N-2-hydroxydodecyl-N,N-dimethylammoniumisononanoat (a)
- E: 15 Teile Octanol + 4 EO-butylether (b)
3 Teile N-Benzyl-N-2-hydroxydodecyl-N,N-dimethylammoniumbenzoat (a)
2 Teile Fettalkohol C₁₂₋₁₈ - 2 EO - 4 PO (d)
- F: 15 Teile Octanol/Decanol + 4 EO-butylether (b)
1 Teil Lauryldimethylbenzylammoniumchlorid (a)
- G: 2 Teile Octanol + 10 EO (c)
4 Teile Octanol/Decanol + 4 EO-butylether (b)
5 Teile N-Benzyl-N-2-hydroxydodecyl-N,N-dimethylammoniumisononanoat (a)
5 Teile Fettalkohol C₁₂₋₁₈ + 3 EO + 6 PO (d)

### Beispiel 2

### Reinigungsmittel-Grundlagen, als Zusätze zu den erfindungsgemäßen Tensid-Kombinationen und den Vergleichs-Formulierungen

### Grundlage 1:

55,3 Teile Wasser
7,0 Teile Ethanolamin
10,0 Teile Triethanolamin
8,0 Teile Diethanolamin
15,0 Teile verzweigte Carbonsäure mit 9 C-Atomen
1,0 Teile 2-Phosphonobutan-1,2,4-tricarbonsäure
0,2 Teile Tolyltriazol
3,5 Teile Pentakaliumtriphosphat

### Grundlage 2:

59,2 Teile Wasser
10,0 Teile Ethanolamin
10,0 Teile Triethanolamin
5,0 Teile Diisopropanolamin
5,0 Teile n-Octansäure
2,0 Teile verzweigte Carbonsäure mit 9 C-Atomen
5,0 Teile verzweigte Carbonsäure mit 8 C-Atomen
3,0 Teile Borsäure
0,8 Teile Polyacrylat (MG ca. 1500)

### Grundlage 3:

54,0 Teile Wasser
20,0 Teile Triethanolamin
5,0 Teile Diisopropanolamin
5,0 Teile Triisopropanolamin
10,0 Teile Gemisch verzweigter Carbonsäuren mit 9 bis 11 C-Atomen
2,5 Teile Natriumgluconat
3,5 Teile Hexahydrotriazinderivat

### Grundlage 4:

72,3 Teile Wasser
9,0 Teile Kaliumhydroxid
2,5 Teile Natriumhydroxid
5,0 Teile Pentakaliumtriphosphat
5,0 Teile Kaliumglukonat
5,0 Teile Gemisch verzweigter Carbonsäuren mit 9 bis 11 C-Atomen
1,2 Teile 1-Hydroxyethan-1,1-diphosphonsäure

### Grundlage 5:

30,3 Teile Pentanatriumtriphosphat
30,3 Teile Tetranatriumdiphosphat
30,3 Teile Trinatriumphosphat * 12 H₂O

### Beispiel 3

Die anwendungstechnischen Eigenschaften der erfindungsgemäß zu verwendenden Tensid-Kombinationen sowie der Vergleichs-Formulierungen gemäß Beispiel 1 wurden in Reinigungsmittel-Grundlagen gemäß Beispiel 2 in einer Labor-Spritzanlage geprüft. Bei dieser Prüfung wurden Stahlbleche (Qualität St 37), die mit Korrosionsschutzöl behaftet waren, mit wäßrigen Anwendungslösungen, die in der nachstehenden Tabelle 1 näher charakterisiert sind, im Spritzverfahren (Spritzdruck 2,5 bis 5 bar) behandelt. Es wurden die Reinigungswirkung, das Schaumverhalten sowie die Benetzung der Blechoberflächen und das Ablaufverhalten der Anwendungslösungen von den Blechoberflächen visuell beurteilt.

In allen Fällen der in Tabelle 1 zusammengefaßten Einzelbeispiele zeigte sich eine gute Reinigungswirkung der getesteten Anwendungslösungen. Ferner ergab sich, daß die eingesetzten Anwendungslösungen bei den in Tabelle 1 angegebenen Temperaturen gut spritzbar waren und keine störenden Schaumentwicklungen zeigten. Die erhaltenen Resultate bezüglich "Benetzung" und "Ablaufverhalten" sind jeweils in Tabelle 1 in der Spalte "Bemerkungen" wiedergegeben.

Nachstehend werden die einzelnen Spalten von Tabelle 1 erläutert:
- "Grundlage":: Angabe der Nummer der im jeweiligen Beispiel verwendeten Reinigungsmittel-Grundlage gemäß Beispiel 2.
- "Tensid-Kombination":: Angabe der Bezeichnung (Nr.) der im jeweiligen Beispiel verwendeten Tensid-Kombination gemä**ß** Beispiel 1;
- "Anteil":: bedeutet die jeweilige Konzentration der Tensid-Kombination bezogen auf die Reiniungsmittel-Grundlage in Gew.-%.
- "Konzentration":: Konzentration des Reinigungsmittels in der Anwendungslösung in g/l.
- "Spritztemperatur":: Temperatur der Anwendungslösung bei deren Anwendung im Spritzverfahren, ohne störende Schaumbildung.

In allen Versuchen wurde vollentsalztes Wasser verwendet.

### Beispiel 4

| | | |
|---|---|---|
| Mischung 1*: | 20 Teile Fettalkohol C₁₂₋₁₄ + 10 EO-butylether | (b) |
| | 80 Teile Lauryldimethylbenzylammoniumchlorid | (a) |
| Mischung 2*: | 85 Teile Fettalkohol C₁₂₋₁₈ + 5 EO-butylether | (b) |
| | 15 Teile Lauryldimethylbenzylammoniumchlorid | (a) |
| Mischung 3 : | 85 Teile Octanol/Decanol + 4 EO-butylether | (b) |
| | 15 Teile Lauryldimethylbenzylammoniumchlorid | (a) |
| Mischung 4 : | 20 Teile Octanol/Decanol + 4 EO-butylether | (b) |
| | 80 Teile Lauryldimethylbenzylammoniumchlorid | (a) |

| | | |
|---|---|---|
| *) = Vergleichsbeispiele | | |

Die Mischungen 1 bis 4 sind so konzipiert, daß die Mischether (b) Abstufungen sowohl im Fettalkohol- als auch im EO-Anteil aufweisen. Hierbei liegt der Mischether in den Mischungen 1 und 2 außerhalb der Erfindung. Die quartären Ammoniumverbindungen (a) hingegen liegen alle im Rahmen der vorliegenden Erfindung.

Der nachfolgende Schaumtest zeigt, daß die Mischungen 1 und 2 gemäß Vergeichsbeispiele - im Vergleich zu den erfindungsgemäßen Mischungen 3 und 4 - stärker schäumen.

### Schaumtest nach DIN 53902

Schaumtest in der Schaumschlagapparatur nach DIN 53902 (Schaumhöhe in ml)

| 100 Schläge / 25 °C | | | | |
|---|---|---|---|---|
| t/s Mischung | 1* | 2* | 3 | 4 |
| 0 | 800 | 260 | 20 | 350 |
| 30 | 700 | 30 | 10 | 40 |
| 60 | 680 | 30 | 5 | 10 |

| 100 Schläge / 30 °C | | | | |
|---|---|---|---|---|
| t/s Mischung | 1* | 2* | 3 | 4 |
| 0 | 800 | 50 | 10 | 350 |
| 30 | 780 | 15 | 5 | 20 |
| 60 | 750 | <10 | <5 | <5 |

| 100 Schläge / 45 °C | | | | |
|---|---|---|---|---|
| t/s Mischung | 1* | 2* | 3 | 4 |
| 0 | 750 | 40 | 10 | 200 |
| 30 | 700 | 10 | <5 | <5 |
| 60 | 600 | 10 | <5 | 0 |

## Patentansprüche

1. Verwendung einer Kombination ionischer und nichtionischer Tenside, enthaltend:
(a) mindestens eine quartäre Ammoniumverbindung der allgemeinen Formel (I)
R¹(-CHOH-CHR²)ₙ-N⁺R³R⁴R⁵ X⁻ (I)
in der
R¹ ein linearer oder verzweigter Alkylrest mit 1 bis 22 C-Atomen,
R² Wasserstoff oder ein linearer oder verzweigter Alkylrest mit 1 bis 21 C-Atomen sein kann,
wobei die Gesamtzahl der C-Atome der Substituenten R¹ und
R² im Bereich von 10 bis 22 liegt,
n = 0 oder 1 ist,
R³ und R⁴ für Methyl, Ethyl, 2-Hydroxyethyl oder Hydroxypropyl,
R⁵ für Alkylreste mit 4 bis 6 C-Atomen oder Phenalkylreste mit 1 bis 3 C-Atomen im Alkylrest und
X⁻ für Halogenid oder das Anion einer organischen Säure mit 4 bis 15 C-Atomen stehen
und
(b) mindestens einen Alk(en)yl-polyethylenglykol-Mischether der allgemeinen Formel (II)
R⁶-O-(CH₂CH₂-O)ₛ-R⁷ (II)
in der
R⁶ einen linearen Alkylrest mit 8 bis 10 C-Atomen,
s eine Zahl im Bereich von 3,5 bis 4,5 und
R⁷ einen linearen Alklyrest mit 4 C-Atomen bedeuten,
wobei das Gewichtsverhältnis der Komponenten (a) : (b) im Bereich von 20 : 1 bis 1 : 20 liegt, zur Reinigung von harten Oberflächen.

2. Verwendung nach Anspruch 1, dadurch gekennzeichnet, daß das Gewichtsverhältnis der Komponenten (a) : (b) im Bereich von 2 : 1 bis 1 : 10 liegt.

3. Verwendung nach Ansprüchen 1 oder 2, dadurch gekennzeichnet, daß das Anion der Komponente (a) Chlorid, Bromid, Benzoat oder mit CH₃, NH₂, NO₂, COOH, OH oder SO₃H monosubstituiertes Benzoat oder Isononanoat ist.

4. Verwendung nach Ansprüchen 1 oder 2, dadurch gekennzeichnet, daß als quartäre Ammoniumverbindung Lauryldimethylbenzylammoniumchlorid, N-Benzyl-N-2-hydroxydodecyl-N,N-dimethylammoniumisononanoat oder N-Benzyl-N-2-hydroxydodecyl-N,N-dimethylammoniumbenzoat eingesetzt wird.

5. Verwendung nach einem oder mehreren der Ansprüche 1 bis 4, dadurch gekennzeichnet, daß die Tensidkombination zusätzlich mindestens ein Alk(en)yl-ethoxylat der allgemeinen Formel (III)
R⁸-O(CH₂CH₂-O)ₘ-H (III)
enthält, in der
R⁸ einen linearen oder verzweigten Alkylrest oder Alkenylrest mit 6 bis 18 C-Atomen oder einen cyclischen Alkylrest mit 5 bis 6 C-Atomen und
m eine Zahl im Bereich von 2 bis 12
bedeuten.

6. Verwendung nach einem oder mehreren der Ansprüche 1 bis 4, dadurch gekennzeichnet, daß die Tensidkombination zusätzlich mindestens ein Alk(en)yl-ethoxylatpropoxylat der allgemeinen Formel (IV)
R⁹-O(CH₂CH₂O)ₚ-A-H (IV)
enthält, in der
R⁹ einen linearen oder verzweigten Alkylrest oder Alkenylrest mit 6 bis 18 C-Atomen oder einen cyclischen Alkylrest mit 5 bis 6 C-Atomen,
p eine Zahl im Bereich von 2 bis 10 und
A Reste vom Typ -(CH₂-CH(CH₃)-O)_{q}- und -(CH(CH₃)-CH₂-O)ᵣ-bedeuten, wobei die Summe (q + r) eine Zahl im Bereich von 2 bis 8 ist.

7. Verwendung nach einem oder mehreren der Ansprüche 1 bis 4, dadurch gekennzeichnet, daß die Tensidkombination zusätzlich ein Alk(en)yl-ethoxylat der allgemeinen Formel (III) nach Anspruch 5 und ein Alk(en)yl-ethoxylatpropoxylat der allgemeinen Formel (IV) nach Anspruch 6 enthält.

8. Verwendung nach einem oder mehreren der Ansprüche 1 bis 7, dadurch gekennzeichnet, daß das Gewichtsverhältnis der Komponenten (a) : [(b) + (c)], (a) : [(b) + (d)] oder (a) : [(b) + (c) + (d)] zwischen 20 : 1 und 1 : 20, vorzugsweise zwischen 2 : 1 bis 1 : 10 beträgt.

9. Verwendung nach einem oder mehreren der Ansprüche 1 bis 8, dadurch gekennzeichnet, daß das Gewichtsverhältnis der Komponenten (b) : [(c) und/oder (d)] zwischen 10 : 1 und 1 : 10 beträgt.

10. Verwendung nach einem oder mehreren der Ansprüche 1 bis 9, dadurch gekennzeichnet, daß die Tensidkombination zusätzlich Gerüstsubstanzen und/oder Komplexbildner, Korrosionsinhibitoren sowie Basen oder Säuren enthält.

11. Verwendung nach einem oder mehreren der Ansprüche 1 bis 10, dadurch gekennzeichnet, daß die Tensidkombination in mit Wasser verdünnten Anwendungslösungen in Konzentrationen von 0,0001 bis 1,5 Gew.-%, vorzugsweise von 0,0005 bis 0,5 Gew.-%, eingesetzt wird.

## Claims

1. The use of a combination of ionic and nonionic surfactants containing
(a) at least one quaternary ammonium compound corresponding to general formula (I):
R¹ (-CHOH-CHR²)ₙ-N⁺R³R⁴R⁵ X⁻ (I)
in which
R¹ may be a linear or branched alkyl group containing 1 to 22 carbon atoms,
R² may be hydrogen or a linear or branched alkyl group containing 1 to 21 carbon atoms,
the total number of carbon atoms in the substituents
R¹ and R² being from 10 to 22,
n = 0 or 1,
R³ and R⁴ represent methyl, ethyl, 2-hydroxyethyl or hydroxypropyl,
R⁵ represents alkyl groups containing 4 to 6 carbon atoms or phenalkyl groups containing 1 to 3 carbon atoms in the alkyl component and
X⁻ is halide or the anion of an organic acid containing 4 to 15 carbon atoms,
and
(b) at least one alk(en)yl polyethylene glycol mixed ether corresponding to general formula (II):
R⁶-O-(CH₂CH₂-O)ₛ-R⁷ (II)
in which
R⁶ is a linear alkyl group containing 8 to 10 carbon atoms,
s is a number of 3.5 to 4.5 and
R⁷ is a linear alkyl group containing 4 carbon atoms,
the ratio by weight of component (a) to (b) being in the range from 20:1 to 1:20, for cleaning hard surfaces.

2. The use claimed in claim 1, characterized in that the ratio by weight of component (a) to component (b) is in the range from 2:1 to 1:10.

3. The use claimed in claim 1 or 2, characterized in that the anion of component (a) is chloride, bromide, benzoate or mono-CH₃-, NH₂-, NO₂-, COOH-, OH or SO₃H-substituted benzoate or isononanoate.

4. The use claimed in claim 1 or 2, characterized in that lauryl dimethyl benzylammonium chloride, N-benzyl-N-2-hydroxydodecyl-N,N-dimethylammonium isononanoate or N-benzyl-N-2-hydroxydodecyl-N,N-dimethylammonium benzoate is used as the quaternary ammonium compound.

5. The use claimed in one or more of claims 1 to 4, characterized in that the surfactant combination additionally contains at least one alk(en)yl ethoxylate corresponding to general formula (III):
R⁸-O(CH₂CH₂-O)ₘ-H (III)
in which
R⁸ is a linear or branched alkyl group or alkenyl group containing 6 to 18 carbon atoms or a cyclic alkyl group containing 5 to 6 carbon atoms and
m is a number of 2 to 12.

6. The use claimed in one or more of claims 1 to 4, characterized in that the surfactant combination additionally contains at least one alk(en)yl ethoxylate propoxylate corresponding to general formula (IV):
R⁹-O(CH₂CH₂O)ₚ-A-H (IV)
in which
R⁹ is a linear or branched alkyl group or alkenyl group containing 6 to 18 carbon atoms or a cyclic alkyl group containing 5 to 6 carbon atoms,
p is a number of 2 to 10 and
A represents groups of the -(CH₂-CH(CH₃)-O)_{q}- and -(CH(CH₃)-CH₂-O)ᵣ type where the sum (q + r) is a number of 2 to 8.

7. The use claimed in one or more of claims 1 to 4, characterized in that the surfactant combination additionally contains an alk(en)yl ethoxylate corresponding to general formula (III) in claim 5 and an alk(en)yl ethoxylate propoxylate corresponding to general formula (IV) in claim 6.

8. The use claimed in one or more of claims 1 to 7, characterized in that the ratio by weight of component (a) to components (b) + (c), of component (a) to components (b) + (d) or of component (a) to components (b) + (c) + (d) is 20:1 to 1:20 and preferably 2:1 to 1:10.

9. The use claimed in one or more of claims 1 to 8, characterized in that the ratio by weight of component (b) to component(s) (c) and/or (d) is 10:1 to 1:10.

10. The use claimed in one or more of claims 1 to 9, characterized in that the surfactant combination additionally contains builders and/or complexing agents, corrosion inhibitors and also bases or acids.

11. The use claimed in one or more of claims 1 to 10, characterized in that the surfactant combination is used in concentrations of 0.0001 to 1.5% by weight and preferably in concentrations of 0.0005 to 0.5% by weight in in-use solutions diluted with water.

## Revendications

1. Utilisation d'une combinaison d'agents tensioactifs ioniques et non ioniques contenant :
a) au moins un dérivé d'ammonium quaternaire de formule générale I dans laquelle :
R¹ peut être un radical alcoyle linéaire ou ramifié, ayant de 1 à 22 atomes de carbone,
R² peut être de l'hydrogène, ou un radical alcoyle linéaire ou ramifié ayant de 1 à 21 atomes,
dans lequel le nombre global des atomes de carbone, des substituants R¹ et R² se situe dans la zone de 10 à 22,
n est 0 ou 1
R³ et R⁴ représentent un méthyle, un éthyle, un 2-hydroxyéthyle ou un hydroxypropyle,
R⁵ représente un radical alcoyle ayant de 4 à 6 atomes de carbone ouu un radical phénylalcoyle ayant de 1 à 3 atomes de carbone dans le radical alcoyle, et X⁻ représente un halogénure ou l'anion d'un acide organique ayant de 4 à 15 atomes de carbone et
b) au moins un éther mixte d'alc(en)yle et depolyéthylène glycol de formule générale II
R⁶-O-(CH₂CH₂O)ₛR⁷ (II)
dans laquelle R⁶ signifie un radical alcoyle linéaire ayant de 8 à 10 atomes de carbone,
s est un nombre dans la zone allant de 3,5 à 4,5 et
R⁷ représente un radical alcoyle linéaire ayant 4 atomes de carbone,
le rapport pondéral des composants a), b) se situant dans la zone allant de 20:1 à 1:20, en vue du nettoyage des surfaces dures.

2. Utilisation selon la revendication 1, caractérisée en ce que le rapport pondéral des composants a) : b) se situe dans la zone allant de 2:1 à 1:10.

3. Utilisation selon les revendications 1 ou 2, caractérisée en ce que l'anion du composant a)à est un chlorure, un bromure, un benzoate, ou un benzoate monosubstitué par CH₃, NH₂, NO₂, COOH, OH ou SO₃H ou un isononanoate.

4. Utilisation selon les revendications 1 ou 2, caractérisée en ce que l'on met en oeuvre come dérivé d'ammonium quaternaire, le chlorure de lauryldiméthylbenzyl ammonium, l'isononanoate de N-benzyl-N-2hydroxydodecyl N,N-diméthylammonium, ou le benzoate de N-benzyl-N-2-hydroxydodécyl NN-diméthylammonium.

5. Utilisation selon l'une ou plusieurs des revendications 1 à 4, caractérisée en ce que la combinaison d'agents tensioactifs contient en supplément au moins un alc(en)oylethoxylate de formule générale (III) :
R⁸-O-(CH₂CH₂-O)ₘ-H (III)
dans laquelle, R⁸ signifie un radical alcoyle linéaire ou ramifié ou un radical alcényle ayant de 6 à 18 atomes de carbone ou un radical alcoyle cyclique ayant 5 ou 6 atomes de carbone et, m est un nombre dans la zone allant de 2 à 12.

6. Utilisation selon une ou plusieurs des revendications 1 à 4, caractérisée en ce que la combinaison d'agents tensio-actifs contient en supplément au moins un alc(en)oyléthoxylate/proxylate de formule générale IV,
R⁹-O-(CH₂CH₂O)ₚ-A-H (IV)
dans laquelle,
R⁹ signifie un radical alcoyle linéaire ou ramifié ou un radical alcényle ayant de 6 à 18 atomes de carbone ou un radical alcoyle cyclique ayant de 5 à 6 atomes de carbone.
P est un nombre dans la zone allant de 2 à 10 et,
A est un reste du type -(CH₂₋CH(CH₃)-O)_{q} et un reste du type --(CH(CH₃)-CH₂₋O)ᵣ pour lesquels la somme (q+r ) est un nombre dans la zone allant de 2 à 8.

7. Utilisation selon l'une ou plusieurs des revendications 1 à 4, caractérisée en ce que la combinaison d'agents tensioactifs contient en supplément un alc(en)oyléthoxylate de formule générale (III) selon la revendication 5 et un alc(en)oyléthoxylate/propoxylate de formule générale (IV) selon la revendication 6.

8. Utilisation selon l'une ou plusieurs des revendications 1 à 7, caractérisée en ce que le rapport pondéral des composants (a) : [(b) + c)], (a): [(b) + (d)] ou (a) : [b) c) + d)] se situe à entre 20:1 et 1:20, de préférence entre 2:1 et 1:10.

9. Utilisation selon l'une ou plusieurs des revendications 1 à 8, caractérisée en ce que le rapport pondéral des composants (b) : [(c) et/ou (d)] se situe entre 10:1 et 1:10.

10. Utilisation selon l'une ou plusieurs des revendications 1 à 9, caractérisée en ce que la combinaison d'agents tensioactifs contient en supplément des substances de structuration et ou des agents formateurs de complexe, des inhibiteurs de corrosion ainsi que des bases ou des acides.

11. Utilisation selon l'une ou plusieurs des revendications 1 à 10, caractérisée en ce que la combinaison d'agents tensioactifs est mise en oeuvre dans des solutions d'utilisation diluées avec de l'eau à des concentrations en poids allant de 0,0001 à 1,5 % en poids, de préférence de 0,0005 à 0,5 % en poids.
